# EUROPÄISCHE PATENTSCHRIFT

(11) **EP 0 086 321 B1**
(45) Veröffentlichungstag und Bekanntmachung des Hinweises auf die Patenterteilung: **26.06.1985**
(21) Anmeldenummer: 83100035.1
(22) Anmeldetag: 04.01.1983
(51) Int. Cl.: B22C 9/10, B22C 9/12, B22C 9/18

(54) **Verfahren zum Entgraten von aus körnigem Material gefertigten Sandkernen**
Method of deflashing cores produced by a grained material
Procédé pour l'ébarbage de noyaux fabriquées à partir de matériel granuleux

(30) Priorität: 18.01.1982 DE 3201284
(43) Veröffentlichungstag der Anmeldung: 24.08.1983
(73) Patentinhaber: Carl Kurt Walther GmbH & Co. KG, D-42306 Wuppertal (DE); Theodor Heimeier Metallwerk KG, D-4782 Erwitte (DE)
(72) Erfinder: Frech, Karl, D-4780 Lippstadt (DE); Tölle, Hans, D-5600 Wuppertal 21 (DE); Lüdke, Hartmut, D-4780 Lippstadt (DE)
(74) Vertreter: Rieder, Hans-Joachim, Dr.

## Beschreibung

Die Erfindung betrifft ein Verfahren zum Entgraten von aus körnigem Material gefertigten Sandkernen, bei dem die Sandkerne unter der Wikung eines Schleifkörpermediums durch einen Abriebvorgang von ihren Oraten befreit werden.

Es ist aus der DE-A-2 731 802 bekannt, aus Kernsand und Kernbindemittel bestehende Sandkerne, insbesondere für Gießereizwecke, in ein granulatartiges Scheuergut enthaltenden Trommelbehältern zu entgraten. Einen Schlichteüberzug erhalten anschließend die entgrateten Sandkerne bekannterweise dadurch, daß sie in eine entsprechende Suspension eingetaucht werden. Nach Trocknen der getauchten Sandkerne verbleibt der aus der Schlichte bestehende Überzug an der Oberfläche, wodurch die großen Poren der Sandkerne geschlossen werden.

Aufgabe der Erfindung ist es, ein Verfahren der vorausgesetzten Art anzugeben, mittels welchem solche Formteile kurzfristig maschinell entgratet werden können und gleichzeitig einen solchen Schlichteüberzug erhalten unter Verzicht auf Trockenzeiten.

Gelöst wird diese Aufgabe durch die im Hauptanspruch angegebene Erfindung. Die Unteransprüche stellen vorteilhafte Weiterbildungen dar.

Zufolge derartiger Ausgestaltung ist ein automatisch arbeitendes Verfahren zum Entgraten und Schlichteüberziehen von Formteilen, insbesondere geschossenen Sandkernen gegeben. Nach Fertigung der Kerne werden diese dem das Schlichtepulver und Schleifkörpermedium enthaltenden Vibrator, insbesondere Ringvibrator zugegeben. Dort wird der Behälterinhalt dann auf einer wendelförmigen Bahn umgewälzt. Die in ca. 50 %-igem Anteil beigefügten Hartschaum-Körper stellen ein Polster zwischen den einzelnen empfindlichen Sandkernen dar, so daß die Gefahr einer Beschädigung beseitigt ist. Der Einsatz des Ringvibrators führt zu dem Vorteil, daß während der Bearbeitung der Sandkerne keine Entmischung des Schleifkörpermediums stattfindet und daß demzufolge eine schonende Behandlung gegeben ist. Die Durchlaufzeit entspricht etwa 3-5 Minuten, vorzugsweise als ein einziger Umlauf. An einer Stelle des Ringvibrators werden die Kerne demgemäß zugeführt und an einer anderen ausgetragen, vorzugsweise unter Verwendung eines Austragsiebes, welches es erlaubt, daß das Schleifkörpermedium wieder in den Vibrator zurückgeführt wird. Während des Umlaufes der Sandkerne in dem Ringvibrator findet durch das Schleifkörpermedium eine Entgratung der Sandkerne statt. Gleichzeitig erhalten diese durch das das Schlichtemittel aufweisende Schleifkörpermedium einen an allen Stellen gleichmäßigen Schlichteüberzug, der zu dem angestrebten Oberflächeneffekt der Sandkerne führt. Insbesondere wegen des 50 %-igen Anteils der geschäumten Hartschaum-Körper liegt ein niedriges spezifisches Gewicht des Schleifkörpennedium vor. Vorzugsweise erfolgt die Bearbeitung bei großer Schwingungsamplitude. Die Hartschaum-Körper sind so beschaffen, daß mit einem Fingernagel ein geringes Eindrücken ermöglicht ist.

Das Schleifkörpermedium ist durch kontinuierlich dosierte Flüssigkeitszugabe, z. B. Wasser, an der Staubgrenze zu halten und beinhaltet neben den in ca. 50 %-igem Anteil zugegebenen Hartschaumkörpern ca. 15 % Aluminiumstifte, Kegelförmige Schleifkörper und Schlichtepulver. Einen optimalen Überzug mit Schlichtepulver erhalten die Sandkerne dadurch, wenn der Schlichtemittel-Anteil etwa 10 % des Schleifkörpermedium-Volumens beträgt. Eine besonders gute Einbettung der Sandkerne in dem Ringvibrator und eine optimale Entgratung werden erreicht, wenn die Hartschaumkörper als zylindrische Stäbchen ausgebildet sind und eine gegenüber den Schleifkörpern vergleichbare Größe besitzen und die Größe der Aluminiumstifte nur einen Bruchteil derselben beträgt. In Zahlen ausgedrückt bedeutet dieses bspw., daß die zylindrischen Stäbchen einen Durchmesser von ca. 8 mm aufweisen bei einer Gesamtlänge von etwa 16-20 mm. Vorzugsweise sollen dabei die stirnflächen schräg zur Längsachse der zylindrischen Stäbchen verlaufen. Bezüglich der kegelförmigen Schleifkörper handelt es sich um solche mit einem Basisdurchmesser von ca. 12 mm. Die Aluminiumstifte haben dagegen einen Durchmesser von 2 mm und sind ca. 6 mm lang. Die Vorrichtung zur Durchführung des Verfahrens besteht vorzugsweise darin, daß einem Ringvibrator randseitig der Ringrinne eine bei Staubbildung in Wirkung tretende Wasser-Sprüheinrichtung mit auf den Ringrinnen-Innenraum gerichteten Düsen zugeordnet ist. Die Düsen sind in gleichmäßiger Verteilung angeordnet, so daß das Schleifkörpermedlum über die gesamte Ringrinnenlänge einen gleichen Feuchtigkeitsgrad nahe der Straubgrenze erhält.

Nachstehend wird das Verfahren und ein Ausführungsbeispiel einer Vorrichtung zur Durchführung des Verfahrens anhand der Fig. 1-8 erläutert. Es zeigt
Figur 1 einen bereits entgrateten und mit einem Schlichteüberzug versehenen Sandkern normaler Größe in Ansicht,
Figur 2 in stark vergrößerter Darstellung den Schnitt nach der Linie 11-11 in Fig. 1,
Figur 3 in natürlicher Größe in Ansicht und Draufsicht einen Polypropylen-Hartschaumkörper, einen kegelförmigen Schleifkörper und einen Aluminiumstift,
Figur 4 in stark vergrößerter Darstellung einen Längsschnitt durch einen Polypropylen-Hartschaumkörper,
Figur 5 einen kegelförmigen Schleifkörper im Längsschnitt, ebenfalls stark vergrößert,
Figur 6 in stark vergrößerter Darstellung einen Längsschnitt durch einen Aluminiumstift,
Figur 7 eine Ansicht der Vorrichtung zur Durchführung des Verfahrens, teilweise aufgebrochen und
Figur 8 eine Draufsicht auf die Vorrichtung zur Durchführung des Verfahrens.

Bezüglich der nicht zum Gegenstand der Erfindung gehörenden Vorrichtung zur Durchführung des Verfahrens handelt es sich um einen als Ganzes mit 1 bezeichneten Ringvibrator. Dieser besitzt eine gegenüber einem Fußgestell 2 federnd abgestützte, auf einer horizontalen Ebene liegende Ringrinne 3. Mittels eines nicht dargestellten Antriebes werden Vibrationen auf die Ringrinne 3 übertragen, die bewirken, daß das darin befindliche Schleifkörpermedium sich auf einer wendelförmigen Bahn umwälzt. In sekantenartiger Ausrichtung zur Ringrinne 3 erstreckt sich ein von Behälter-Seitenwänden 4, 5 gebildeter Austragskanal 6. In letzterem ist eine Austrags- und Trenneinrichtung untergebracht. Dieselbe besitzt einen herausnehmbaren, kombinierten Siebtrennkasten, dessen Trennsieb 7 in der in Fig. 7 veranschaulichten Austragsstellung mit einer abgewinkelten, der Förderrichtung W zugekehrten Auflauffläche 7' auf einen vom Rinnenboden ausgehenden Wall 8 aufsetzt. Der Ringrinne 3 ist randseitig eine Wasser-Sprüheinrichtung 9 zugeordnet. Im einzelnen weist diese ein mittels Haltewinkeln 10 getragenes, dem Ringrinnenverlauf angepaßtes Rohr 11 auf, welches mit auf den Ringrinnen-Innenraum gerichteten Düsen 12 ausgestattet ist. Das Rohr 11 ist an eine nicht dargestellte Wasserleitung angeschlossen.

Das in der Ringrinne 3 befindliche Schleifkörpermedium setzt sich aus ca. 50 % Polypropylen-Hartschaumkörpern 13, ca. 25 % kegelförmigen Schleifkörpern 14, ca. 15 % Aluminiumstiften 15 und ca. 10% Schlichtepulver zusammen.

Die Polypropylen-Hartschaumkörper 13 sind zylindrisch geformt mit einem Durchmesser x von ca. 8 mm. Deren Länge y beträgt etwa 16-20 mm. Die Stirnflächen 16 und 17 verlaufen dabei schräg gerichtet zur Längsachse dieser zylindrischen Stäbchen unter einem Winkel alpha von ca. 30° derart, daß die Stirnflächen 16, 17 parallel zueinander angeordnet sind.

Vorgenannte, als zylindrische Stäbchen ausgebildete Hartschaumkörper 13 weisen eine gegenüber den kegelförmigen Schteifkörpern 14 vergleichbare Größe auf. Der Basisdurchmesser z derselben beträgt ca. 12 mm. Die Kegelspitze ist leicht abgeflacht, so daß eine Gesamthöhe h der kegelförmigen Schleifkörper von ca. 13 mm vorliegt. Basisseitig können die Schleifkörper eine Hohlkehle 18 ausbilden.

Die Aluminiumstifte 15 sind ebenfalls zylindrisch gestaltet. Deren Durchmesser u beträgt 2 mm und deren Länge v ca. 6 mm.

Nach Füllen der Ringrinne 3 mit dem Schleifkörpermedium erfolgt die Zugabe des Schlichtemittels. Es besteht vorzugsweise aus einem gemahlenen Feldspat oder auch Glimmer, also einem Kaliumaluminiumsilikat, dem etwa 10 % pulverisiertes Stearat zugemischt ist.

Ist nun die Ringrinne 3 gefüllt und in Schwingungen versetzt, wälzt sich der Behälterinhalt auf einer wendelförmigen Bahn in Richtung w der Ringrinne um. Über ein nicht dargestelltes Gerät erhält die Wasser-Sprüheinrichtung 9 den Impuls, über die Düsen 12 dem Behälterinhalt Wasser zuzuführen, bis der entsprechende an der Staubgrenze liegende Feuchtigkeitsgrad erreicht ist.

Die mittels geeigneter Maschinen geschossenen, aus Kernsand S und Kernbindemittel bestehenden Sandkerne 19 können nun im dem Trennsieb benachbarten Bereich der Ringrinne dem Schleifkörpermedium zugegeben werden, so daß die Sandkerne 19 zusammen mit dem Schleifkörpermedium auf der wendelförmigen Bahn sich umwälzen. Dabei werden die an den Sand kernen 19 noch vorhandenen, nicht dargestellten Grate abgetragen. Der Abtrag erweist sich nicht als schädlich. Die Sandkerne 19 beschädigen sich wegen des von den Polypropylen-Hartschaumkörpern 13 gebildeten Polsters gegenseitig nicht. Während dieser Umwälzbewegung erhalten die Sandkerne 19 gleichzeitig einen aus Schlichtemittel bestehenden Schlichteüberzug 20, der die Poren des Sandkerns 19 schließt und diesem eine glatte Oberfläche verleiht.

Nach Umlauf innerhalb der Ringrinne 3 gelangt der Behälterinhalt über den Wall 8 auf das Trennsieb 8. Die Sandkerne 19 werden ausgetragen, während das Schleifkörpermedium plus Schlichtemittel (soweit es auf das Sieb gelangt) durch das Trennsieb 7 fällt und so dem Ringrinnen-Innenraum wieder zugeführt wird.

Es braucht sich nicht um Sandkerne für die Gießereitechnik zu handeln, sondern es können z. B. auch gebundene Formteile aus Porzellan entgratet und gleichzeitig mit einem als Pulver zugegebenen Lack überzogen werden.

## Patentansprüche

1. Verfahren zum Entgraten von aus körnigem Material gefertigten Sandkernen, bei dem die Sandkerne unter der Wirkung eines Schleifkörpermediums durch einen Abriebvorgang von ihren Graten befreit werden, dadurch gekennzeichnet, daß der Abreibvorgang in einem an sich bekannten Gleitschliffvibrator (1) vorgenommen wird, in dem die Sandkerne (19) entlang einer wendelförmigen Bahn umgewälzt werden und daß dem Schleifkörpermedium ein mit Bindemittel versetztes, pulverförmiges Überzugsmittel, insbesondere Schlichtemittel zugegeben ist.

2. Verfahren nach Anspruch 1, dadurch gekennzeichnet, daß das Schleifkörpermedium durch Hartschaumkörper (13) aufgelockert ist.

3. Verfahren nach Anspruch 2, dadurch gekennzeichnet, daß der Anteil der Hartschaumkörper (13) am Schleifkörpermedium ca. 50 % beträgt.

4. Verfahren nach einem der vorstehenden Ansprüche, dadurch gekennzeichnet, daß die Hartschaumkörper (13) als zylindrische Stäbchen ausgebildet sind.

5. Verfahren nach einem der vorstehenden Ansprüche, dadurch gekennzeichnet, daß ein Teil des Schleifkorpermediums aus Aluminiumstiften (15) besteht.

6. Verfahren nach Anspruch 5, dadurch gekennzeichnet, daß der Anteil der Aluminiumstifte (15) an dem Schleifkörpermedium ca. 15% beträgt.

7. Verfahren nach einem der vorstehenden Ansprüche, dadurch gekennzeichnet, daß die als zylindrische Stäbchen ausgebildeten Hartschaumkorper (13) aus Polypropylen bestehen und eine gegenüber den Schleifkörpern (14) vergleichbare Größe besitzen, während die Größe der Aluminiumstifte (15) nur einem Bruchteil derselben beträgt.

8. Verfahren nach einem der vorstehenden Ansprüche, dadurch gekennzeichnet, daß ein pulverförmiges Schlichtemittel, wie z. B. Graphit, Talkum, Aluminiumsilikat und daß als Bindemittel ein fetthaltiger Stoff verwendet werden.

9. Verfahren nach Anspruch 8, dadurch gekennzeichnet, daß das fetthaltige Bindemitel als flüssiger Stoff, z. B. Öl, zugegeben wird.

10. Verfahren nach Anspruch 8, dadurch gekennzeichnet, daß das fetthaltige Bindemittel als pastöser Stoff, z. B. Wachs, zugegeben wird.

11. Verfahren nach Anspruch 1, dadurch gekennzeichnet, daß das Schleifkörpermedium durch kontinuierlich dosierte Zugabe von Feuchtigkeit an der Staubgrenze gehalten ist.

## Claims

1. A method of deburring sand cores manufactured from granular material, in which the sand cores are freed of their burrs under the action of a grinding-bodies medium by a process of abrasion, characterized in that the process of abrasion is performed in a vibratory grinder (1) known in itself in which the sand cores (19) get rolled round along a helical path and that to the grinding-bodies medium is added a powdery coating- medium, in particular a sizing-medium, mixed with a binder.

2. A method as in Claim 1, characterized in that the grinding-bodies medium is loosened up by rigid foam bodies (13).

3. A method as in Claim 2, characterized in that the proportion of rigid foam bodies (13) to the grinding-bodies medium amounts to about 50 %.

4. A method as in one of the preceding Claims, characterized in that the rigid foam bodies (13) are made as little cylindrical rods.

5. A method as in one of the preceding Claims, characterized in that part of the grinding-bodies medium consists of aluminium pins (15).

6. A method as in Claim 5, characterized in that the proportion of aluminium pins (15) to the grinding-bodies medium amounts to about 15 %.

7. A method as in one of the preceding Claims, characterized in that the rigid foam bodies (13) made as little cylindrical rods consist of polypropylene and have a size comparable with the grinding-bodies (14), whilst the size of the aluminium pins (15) amounts to only a fraction of that of the grinding-bodies.

8. A method as in one of the preceding Claims, characterized in that a powdery sizing medium like, e.g., graphite, talcum or aluminium silicate is employed and that as binder a fatty substance is employed.

9. A method as in Claim 8, characterized in that the fatty binder is added as a liquid substance, e.g., oil.

10. A method as in Claim 8, characterized in that the fatty binder is added as a pasty substance, e.g., wax.

11. A method as in Claim 1, characterized in that the grinding-bodies medium is kept at the dust boundary by the continuous addition of moisture in measured quantities.

## Revendications

1. Procédé pour ébarber des noyaux de sable obtenus à partir de matériau granulaires, selon lequel les noyaux de sable sont libérés de leurs bavures par une opération d'abrasion, sous l'action d'un produit abrasif, caractérisé en ce que l'opération d'abrasion est effectuée dans un vibrateur de ponçage (1), connu en soi, dans lequel on fait circuler les noyaux de sable (19) le long d'une voie de forme hélicoïdale, et en ce que l'on ajoute au produit abrasif un agent de revêtement sous forme de poudre, notamment un agent de lissage, mélangé avec un liant.

2. Procédé selon la revendication 1, caractérisé en ce que le produit abrasif est ramolli par des corps de mousse dure (13).

3. Procédé selon la revendication 2, caractérisé en ce que la proportion des corps de mousse dure (13) dans le produit abrasif s'élève à environ 50%.

4. Procédé selon l'une des revendications précédentes, caractérisé en ce que les corps de mousse dure (13) sont constitués sous forme de baguettes cylindriques.

5. Procédé selon l'une des revendications précédentes, caractérisé en ce qu'une partie du produit abrasif est constituée par des broches d'aluminium (15).

6. Procédé selon la revendication 5, caractérisé en ce que la proportion des broches d'aluminium (15) dans le produit abrasif est d'environ 15%.

7. Procédé selon l'une des revendications précédentes, caractérisé en ce que les corps de mousse dure (13) réalisés sous forme de baguettes cylindriques sont constituées en polypropylène et présentent une dimension comparable à celle des corps abrasifs (14), tandis que la dimension des broches d'aluminium (15) n'en représente qu'une fraction.

8. Procédé selon l'une des revendications précédentes, caractérisé en ce que l'on utilise des agents de lissage sous forme de poudre, tels que par exemple graphite, talc, silicate d'aluminium, et comme liant une matière graisseuse.

9. Procédé selon la revendication 8, caractérisé en ce que le liant graisseux est ajouté sous forme de matière liquide, par exemple de l'huile.

10. Procédé selon la revendication 8, caractérisé en ce que le liant graisseux est ajouté sous forme de matière pâteuse, par exemple de la cire.

11. Procédé selon la revendication 1, caractérisé en ce que le produit abrasif est maintenu à la limite de la poussière par adjonction d'humidité dosée en continu.
